# FASCICULE DE BREVET EUROPEEN

(11) **EP 3 358 575 B1**
(45) Date de publication et mention de la délivrance du brevet: **06.11.2019**
(21) Numéro de dépôt: 18154329.9
(22) Date de dépôt: 31.01.2018
(51) Int. Cl.: H01B 7/28, H01B 3/30, H01B 3/44, H01B 7/29

(54) **CÂBLE ELECTRIQUE RESISTANT AUX DECHARGES PARTIELLES**
ELEKTRISCHES KABEL, DAS RESISTENT GEGEN TEILENTLADUNGEN IST
ELECTRIC CABLE RESISTANT TO PARTIAL DISCHARGES

(30) Priorité: 03.02.2017 FR 1750942
(43) Date de publication de la demande: 08.08.2018
(73) Titulaire: Nexans, 92400 Courbevoie (FR); Safran Electrical & Power, 31702 Blagnac Cedex (FR)
(72) Inventeur: HAEHNER, Thomas, 92160 ANTONY (FR); RYBSKI, Patrick, 91330 YERRES (FR); MANENTI, Laurent, 31820 PIBRAC (FR); AUBERT, Eddy, 31470 Saint Lys (FR); KOLIATENE, Flavien, 31190 Miremont (FR)
(74) Mandataire: Peguet, Wilfried

(56) Documents cités:
- EP-A1- 2 040 267
- EP-A1- 2 557 572
- US-A1- 2003 062 190

## Description

La présente invention se rapporte à un câble électrique comprenant un élément électriquement conducteur allongé, une couche électriquement isolante comprenant du polyimide (PI) entourant ledit élément électriquement conducteur allongé, et une couche électriquement isolante fluorée comprenant un polymère fluoré entourant ladite couche électriquement isolante comprenant du polyimide (PI), lesdites couches ayant des épaisseurs spécifiques selon la section de l'élément électriquement conducteur allongé.

L'invention s'applique typiquement mais non exclusivement aux câbles électriques utilisés dans le domaine de l'aéronautique, par exemple à bord des avions.

Dans l'art antérieur, il est connu d'équiper les avions de fils de câblage (e.g. plus de 500 kilomètres de câble dans l'A380), ces fils comprenant un élément conducteur entouré d'une première couche en polyimide de 0,017 à 0,065 mm d'épaisseur, elle-même entourée d'une couche en polytétrafluoroéthylène PTFE d'une épaisseur de 0,1 à 0,22 mm pour des sections nominales de conducteur allant de 0,15 à 95 mm². Toutefois, pour de tels fils de câblages, la tension appliquée est de l'ordre de 115 V (entre la phase et le neutre du système triphasé). Afin de réduire la section des câbles pour faire passer la même quantité de courant, la tension d'utilisation des câbles des avions a été augmentée à 230 V (entre la phase et le neutre du système triphasé). En doublant la tension, la masse des câbles est divisée par environ deux. Toutefois, le voltage relativement élevé, combiné aux contraintes liées à l'aéronautique, telles que l'humidité, la température élevée et la basse pression, peuvent générer des décharges partielles (DP) sur les équipements électriques, en particulier à la surface et/ou dans les défauts des isolants de câbles électriques. Or, les décharges partielles, qui sont de minuscules arcs électriques, provoquent avec le temps, une dégradation du matériau isolant jusqu'à la rupture du diélectrique entraînant l'établissement possible d'un arc électrique.

Afin de diminuer les décharges partielles, EP 2 557 572 A1 a décrit un câble électrique comprenant un élément conducteur, une couche comprenant du polyimide (PI) entourant ledit élément conducteur, et une couche fluorée comprenant un composé fluoré entourant ladite couche comprenant du polyimide (PI), l'épaisseur totale de l'ensemble des couches fluorées étant d'au moins 0,4 mm. Toutefois, les dimensions du câble ne sont pas optimisées pour minimiser son encombrement et/ou son poids tout en garantissant une résistance aux décharges partielles optimale.

La présente invention a pour but de proposer un câble qui évite tout ou partie des inconvénients précités. En particulier, la présente invention a pour but de fournir un câble ayant un encombrement et/ou un poids réduit, tout en garantissant une bonne résistance aux décharges partielles, notamment lorsque le câble est destiné au domaine de l'aéronautique et subit lors d'un vol, de hautes températures (aux alentours de 150°C), de basses pressions (environ 145 mbar) et des tensions élevées, telles que 230 V (entre la phase et le neutre du système triphasé) ou 400 V entre les phases.

A cet effet, la présente invention a pour objet un câble électrique comprenant :
- un élément électriquement conducteur allongé ayant une section transversale s (en mm²),
- une couche électriquement isolante comprenant du polyimide (PI) entourant ledit élément électriquement conducteur allongé et ayant une épaisseur e₁ (en mm), et
- une couche électriquement isolante fluorée comprenant un polymère fluoré, entourant ladite couche électriquement isolante comprenant du polyimide (PI),
caractérisé en ce que l'épaisseur e₂ (en mm) de la couche électriquement isolante fluorée est inférieure à 0,4000 mm, et l'épaisseur totale e₁ + e₂ (en mm) est telle que e₁ + e₂ ≥ -0,02140 x In (s) + 0,41613.

Ainsi, les épaisseurs des différentes couches du câble de l'invention sont réduites, induisant un poids et/ou un encombrement minimaux en fonction du diamètre (i.e. de la section) de l'élément électriquement conducteur allongé, tout en garantissant l'absence des conditions propices à l'apparition de décharges partielles.

Dans un mode de réalisation préféré, s (en mm²) est telle que 0,25 ≤ s ≤ 85, et de préférence 1 ≤ s ≤ 68.

Selon une forme de réalisation de l'invention, l'épaisseur totale e₁ + e₂ (en mm) est telle que e₁ + e₂ ≥ s' x 0,00482 + 0,33012, avec s' étant la section transversale de l'élément électriquement conducteur allongé en AWG.

Dans la présente invention, l'expression « AWG » signifie « American Wire Gauge » et désigne une unité de mesure permettant de mesurer le diamètre d'un câble électrique. Un tableau de correspondance disponible dans la littérature permet de convertir la section s en mm² en section s'en AWG (http://www.astm.org/Standards/B258.htm, http://www.astm.org/Standards/B286.htm).

On préfèrera les tableaux de correspondance qui prennent en compte le caractère multi-brins d'un conducteur.

Dans un mode de réalisation préféré, s' (en AWG) est telle que -2 (i.e. AWG000) ≤ s' ≤ 24 (i.e. AWG24), et de préférence s' (en AWG) est telle que -1 (i.e. AWG00) ≤ s' ≤ 10 (i.e. AWG10).

Le câble de l'invention permet d'éviter les décharges partielles dans les conditions conventionnelles d'utilisation. Il présente donc de préférence une tension seuil d'apparition des décharges partielles, valeur crête (également bien connu sous l'anglicisme PDIV pour « *partial discharge inception voltage* ») supérieure ou égale à 800 V à une pression de 145 mbar et une température de 150°C.

Il présente de préférence une tension seuil d'apparition des décharges partielles, valeur en volt RMS (également bien connu sous l'anglicisme PDIV in V RMS pour « *partial discharge inception voltage in voltage root mean square* ») supérieure ou égale à 566 V pour une tension sinusoïdale, à une pression de 145 mbar et une température de 150°C.

L'élément électriquement conducteur allongé est de préférence central.

Le polymère fluoré est de préférence un polymère obtenu par polymérisation de monomères parmi lesquels au moins l'un desdits monomères est le tétrafluoroéthylène ou le fluorure de vinyle.

À titre d'exemple, le polymère fluoré peut être un homopolymère ou un copolymère fluoré, et de préférence il est choisi parmi un polytétrafluoroéthylène (PTFE), un poly(tétrafluoroéthylène-co-hexafluoropropylène) (FEP), un copolymère perfluoro(alkyvinyléther)/tétrafluoroéthylène (PFA), un poly(éthylène-co-tétrafluoroéthylène) (ETFE) et une de leurs combinaisons.

De préférence, une couche est dite « comprendre un polymère fluoré » lorsqu'elle comporte, en masse par rapport à la masse de ladite couche, au moins 50% environ de polymère(s) fluoré(s), de préférence au moins 70% environ de polymère(s) fluoré(s), et de manière encore plus préférée au moins 80% environ de polymère(s) fluoré(s), et de manière encore plus préférée 90% environ de polymère(s) fluoré(s), tels que notamment du PTFE, du PFA, du ETFE, du FEP ou une de leurs combinaisons.

Avantageusement, le polymère fluoré est le PTFE.

Préférentiellement, l'épaisseur e₂ (en mm) de la couche électriquement isolante fluorée comprenant un polymère fluoré, tel que par exemple du PTFE, du PFA, du ETFE, du FEP ou une de leurs combinaisons, est telle que 0,2000 mm ≤ e₂ < 0,4000 mm, de préférence telle que 0,2000 mm ≤ e₂ ≤ 0,3950 mm, et de préférence encore telle que 0,2500 mm ≤ e₂ ≤ 0,3850 mm.

Dans l'invention, l'épaisseur e₂ de la couche électriquement isolante fluorée est mesurée après frittage de ladite couche. En effet, lors du frittage, le polymère fluoré peut perdre en volume. En particulier, le PTFE peut perdre environ 25% en volume.

Dans l'invention, l'épaisseur e₁ + e₂ est mesurée après frittage desdites couches.

La couche électriquement isolante fluorée est de préférence frittée.

Selon l'invention, la couche électriquement isolante fluorée peut être rubanée et/ou extrudée, et de préférence rubanée.

Lorsqu'elle est rubanée, la couche électriquement isolante fluorée peut correspondre à l'enroulement d'un ou de plusieurs rubans de polymères(s) fluoré(s). Elle est ensuite frittée, afin de lui conférer ses propriétés mécaniques.

Préférentiellement, la couche électriquement isolante fluorée comporte un ou plusieurs rubans de polymère(s) fluoré(s), de préférence un ou plusieurs rubans de PTFE.

Le câble peut comprendre en outre, au moins une couche adhésive fluorée comprenant un polymère fluoré, le polymère fluoré compris dans ladite couche adhésive étant notamment identique ou différent de celui compris dans la couche électriquement isolante fluorée.

Selon une caractéristique de l'invention, la ou les couches adhésives fluorées sont composées d'un ou de plusieurs polymères fluorés. On parle alors de couche adhésive fluorée.

En particulier, le ou les polymères fluorés de la couche adhésive fluorée sont choisis parmi un poly(tétrafluoroéthylène-cohexafluoropropylène) (FEP), un copolymère perfluoro(alkyvinyléther)/tétrafluoroéthylène (PFA), un polytétrafluoro-éthylène (PTFE), un poly(éthylène-co-tétrafluoroéthylène) (ETFE) et une de leurs combinaisons, lesdits composés fluorés susmentionnés présentant des propriétés d'adhérence.

De manière avantageuse, au moins une couche adhésive fluorée est disposée sur au moins une des deux faces de la couche électriquement isolante comprenant du polyimide. Une couche adhésive a pour fonction de permettre l'adhésion entre les couches qu'elle relie ou entre l'élément électriquement conducteur allongé et la couche qu'elle relie.

La couche adhésive fluorée est généralement apte à faire adhérer l'élément électriquement conducteur allongé à la couche électriquement isolante de PI ou la couche électriquement isolante de PI à la couche électriquement isolante fluorée (e.g. couche comprenant PTFE, PFA, FEP, ETFE ou une de leurs combinaisons). En effet, le ou les polymères fluorés de la couche adhésive subissent au préalable un traitement qui leur donne leur propriété adhérente, comme c'est le cas pour le produit Kapton FN® commercialisé par la société Dupont.

Selon un mode de réalisation, la couche électriquement isolante comprenant un polyimide et la couche électriquement isolante fluorée (e.g. comprenant du PTFE) sont séparées par une couche adhésive fluorée.

La couche électriquement isolante comprenant un polyimide peut être recouverte sur chacune de ses faces d'une couche adhésive fluorée, et notamment d'un revêtement de copolymère d'éthylène propylène fluoré (FEP).

L'épaisseur de la couche adhésive fluorée (e.g. FEP) peut aller de 2 à 2,5 µm environ avant frittage.

L'épaisseur de la couche électriquement isolante comprenant un polyimide peut aller de 20 à 30 µm environ, et de préférence de 23 à 27 µm environ.

Le câble électrique de l'invention peut comprendre en outre une ou plusieurs couches électriquement isolantes comprenant du polyimide (PI) supplémentaires, chacune des couches électriquement isolantes comprenant un polyimide pouvant être recouverte sur chacune de ses faces d'une couche adhésive fluorée, et notamment d'un revêtement de copolymère d'éthylène propylène fluoré (FEP).

Dans ce cas, l'épaisseur e₁ (en mm) telle que définie dans l'invention désigne l'épaisseur totale des couches électriquement isolantes comprenant du polyimide (PI),
Le produit Kapton FN® convient pour la présente invention. Il se présente sous la forme de ruban comprenant une couche électriquement isolante de polyimide (PI) recouverte sur chacune de ses faces d'une couche de FEP (FEP/PI/FEP).

Deux couches électriquement isolantes comprenant un polyimide peuvent ainsi être obtenues par enroulement d'au moins deux épaisseurs dudit ruban pour qu'il y ait recouvrement, et en découle une épaisseur totale de couches électriquement isolantes de polyimide avant frittage (ou après frittage) de l'ordre de 50 à 51 µm environ, et une épaisseur totale de couches adhésives de FEP avant frittage (ou après frittage) de l'ordre de 9 à 10 µm environ. Ainsi, l'épaisseur de l'ensemble : FEP/PI/FEP/FEP/PI/FEP avant frittage (ou après frittage) est de l'ordre de 60 µm.

L'élément électriquement conducteur allongé convenant selon l'invention est par exemple du type massif ou multi-brins (« *stranded* »).

L'élément électriquement conducteur allongé peut correspondre à du cuivre (Cu), un alliage de Cu étamé, un alliage de Cu argenté, un alliage de Cu nickelé, de l'aluminium (Al), de l'aluminium nickelé ou de l'aluminium cuivré et nickelé (bien connu sous l'anglicisme « *nickel plated copper clad aluminum* »).

L'élément électriquement conducteur allongé selon l'invention est de préférence multi-brins.

Lorsque le câble comprend d'autre(s) couche(s) fluorées (i.e. autre(s) couche(s) comprenant un polymère fluoré tel que défini dans l'invention), l'épaisseur e₂ (en mm) désigne l'épaisseur de la couche électriquement isolante fluorée cumulée avec les épaisseurs respectives des autres couches fluorées optionnelles, en particulier comprenant au moins un homo- ou un copolymère fluoré tel que notamment du PTFE, du PFA, du ETFE, du FEP ou une de leurs combinaisons.

En particulier, lorsqu'une ou plusieurs couches adhésives fluorées sont présentes, l'épaisseur e₂ (en mm) désigne l'épaisseur de la couche électriquement isolante fluorée cumulée avec les épaisseurs des couches adhésives fluorées.

Selon une forme de réalisation préférée de l'invention, la couche électriquement isolante fluorée est la couche fluorée la plus externe du câble.

Selon une autre forme de réalisation préférée de l'invention, le câble comprend en outre une ou plusieurs autres couches fluorées (i.e. couches fluorées supplémentaires).

Dans ce mode de réalisation, le câble peut comprendre au moins une couche fluorée supplémentaire, notamment choisie parmi une couche semi-conductrice fluorée, une autre couche électriquement isolante fluorée et une couche fluorée extérieure (superficielle) apte à être marquée (i.e. couche de marquage), et de préférence une couche semi-conductrice fluorée.

La couche semi-conductrice fluorée peut comprendre au moins un polymère fluoré, le composé fluoré compris dans ladite couche semi-conductrice étant notamment identique ou différent de celui compris dans la couche électriquement isolante fluorée.

La couche semi-conductrice fluorée peut se présenter sous la forme d'un ruban, d'un extrudât, d'un vernis, ou d'une de leurs combinaisons.

Selon l'invention, on considère plus particulièrement qu'une couche est semi-conductrice lorsque sa conductivité électrique est d'au moins 0,001 S.m⁻¹ (siemens par mètre).

En particulier, lorsque la couche semi-conductrice fluorée se trouve sous la forme d'un ruban ou d'un extrudât, elle peut être composée d'au moins un polymère ou copolymère fluoré et de 0,1% à 40% en masse environ de charge (électriquement) conductrice, par rapport à la masse totale de ladite couche semi-conductrice fluorée.

Lorsque la couche semi-conductrice fluorée se trouve sous la forme d'un vernis, elle peut être composée d'au moins un polymère ou copolymère fluoré, de type dispersions de FEP, de PFA ou de PTFE, et de 0,1% à 40% en masse environ de charge (électriquement) conductrice, par rapport à la masse totale de ladite couche semi-conductrice fluoré.

De préférence, la couche semi-conductrice fluorée comprend au moins 10% en masse environ de charge électriquement conductrice, et encore plus préférentiellement au moins 25% en masse environ de charge électriquement conductrice, par rapport à la masse totale de ladite couche semi-conductrice fluorée.

La charge électriquement conductrice peut être choisie avantageusement parmi les noirs de carbone, les nanotubes de carbone et un de leurs mélanges.

Selon une caractéristique de l'invention, la couche semi-conductrice fluorée présente une résistivité longitudinale de 0,04 à 100 Ohm.m, et de préférence de 0,06 à 0,6 Ohm.m.

La couche extérieure (superficielle) apte à être marquée peut être sous la forme d'un ruban, d'un extrudât ou d'un vernis. Elle peut en particulier comprendre au moins un polymère ou copolymère fluoré, comme par exemple du PTFE, du FEP, du PFA, du ETFE, et au moins un pigment de type complexe métallique.

Comme indiqué plus haut, lorsqu'une ou plusieurs autres couches fluorées sont présentes, l'épaisseur e₂ (en mm) désigne l'épaisseur de la couche électriquement isolante fluorée cumulée avec les épaisseurs des autres couches fluorées telle que celles précitées (couche de marquage fluorée, couche semi-conductrice fluorée, autre couche électriquement isolante fluorée, etc...).

Les autres couches fluorées du câble de l'invention si elles existent sont de préférence frittées (e.g. couche(s) adhésive(s) fluorée(s)).

La couche électriquement isolante comprenant du polyimide peut être réalisée par rubanage (enroulement d'un ruban polyimide), par enduction de vernis (mélange de composants polymérisant *in situ*) ou par extrusion, selon des techniques connues de l'homme du métier.

Le câble comprenant les caractéristiques susmentionnées est destiné à être utilisé dans le domaine de l'aéronautique, notamment à 230 V (entre la phase et le neutre du système triphasé) et est en particulier destiné à équiper les avions.

Pour une meilleure compréhension de l'invention, la description fera référence au dessin annexé et qui figure uniquement à titre illustratif et non limitatif.

La figure 1 illustre une vue en section transversale d'un câble électrique au stade de l'isolation (sans gaine) selon un mode de réalisation préféré de l'invention.

### Exemple de réalisation :

Pour des raisons de clarté, seuls les éléments essentiels pour la compréhension de l'invention ont été représentés de manière schématique, et ceci sans respect de l'échelle sur la figure 1.

Selon un premier mode de réalisation, le fil de câblage (hook up wire) ou le câble de puissance **1,** représenté sur la figure 1, comprend : un élément électriquement conducteur allongé central **2,** notamment en cuivre ou en aluminium, de type multibrins, et, successivement et coaxialement autour de cet élément électriquement conducteur allongé central **2,** une première couche adhésive en FEP **5a,** une couche électriquement isolante en polyimide (PI) **3,** une seconde couche adhésive en FEP **5b** et une couche électriquement isolante en PTFE **4,** représentant ici la couche externe du câble **1.** Les différentes couches sont obtenues par rubanage. Le câble est ensuite traité thermiquement afin de fritter la couche externe de PTFE. Pour cela, une température supérieure à 340°C est appliquée.

L'ensemble FEP/PI/FEP correspond de manière préférée au ruban Kapton FN® de chez Dupont comprenant une couche de PI de 25,4 µm d'épaisseur revêtue sur chacune de ses faces d'une couche de FEP de 2,5 µm d'épaisseur avant frittage.

Après la pose (ou rubanage) de la couche électriquement isolante de PTFE, le câble électrique ainsi isolé est traité thermiquement dans un four à une température supérieure à la température de fusion du PTFE, à savoir à une température supérieure à 340°C, pour obtenir le frittage du PTFE et des couches de FEP. Par cette unique étape de traitement thermique qui comprend l'étape de thermosoudage du polyimide et l'étape de frittage du PTFE et des couches de FEP, on assure l'adhésion de toutes les épaisseurs de rubans. En effet, le traitement thermique conduit à la cohésion de la couche électriquement isolante de PTFE sur la couche électriquement isolante en PI et au collage de la couche électriquement isolante en PI sur lui-même et sur l'élément électriquement conducteur allongé.

Dans le tableau 1 ci-dessous, sont illustrés deux câbles conformes à l'invention et à titre comparatif deux câbles tels que décrits dans EP 2 557 572 A1, avec pour chacun des câbles l'épaisseur totale des couches électriquement isolantes de PI après frittage, l'épaisseur des couches fluorées après frittage (couches adhésives et couche électriquement isolante fluorée), leur section en mm² et en AWG (qui correspond au plus proche de la section en mm² pour des conducteurs multi-brins) et leur tension d'apparition de décharges PDIV en V RMS. Dans cet exemple, on a utilisé deux épaisseurs du ruban Kapton FN® de chez Dupont pour qu'il y ait recouvrement. On a donc une couche électriquement isolante fluorée de PTFE, deux couches électriquement isolante en polyimide (PI) et quatre couches adhésives de FEP selon la disposition suivante de la couche la plus externe à la couche la plus interne : PTFE/FEP/PI/FEP/FEP/PI/FEP/élément électriquement conducteur allongé.

La PDIV en V RMS a été mesurée selon la dernière édition (2015) de la norme EN 3475-307, méthode B.

**TABLEAU 1**

| | **Section (en mm²)** | **Section (en AWG)** | **Epaisseur des couches fluorées (en mm)** | **Epaisseur de la couche de PI (en mm)** | **PDIV (en V RMS)** |
|---|---|---|---|---|---|
| **Câble 1** | 3 | 12 | 0,35 | 0,0508 | ≥566 |
| **Câble 2** | 42 | 1 | 0,30 | 0,0508 | ≥566 |
| **Câble 3 ^{(*)}** | 3 | 12 | 0,50 | 0,0508 | ≥700 |
| **Câble 4 ^{(*)}** | 42 | 1 | 0,50 | 0,0508 | ≥1050 |

| | | | | | |
|---|---|---|---|---|---|
| (*) Câble ne faisant pas partie de l'invention | | | | | |

Il apparaît que l'on obtient respectivement un poids réduit de 4,9% pour le câble 1 et de 4,4% pour le câble 2, par rapport aux câbles 3 et 4 de l'art antérieur, tout en garantissant un niveau suffisant de tension d'apparition des décharges partielles.

## Revendications

1. Câble électrique (1) comprenant :
- un élément électriquement conducteur allongé (2) ayant une section transversale s (en mm²),
- une couche électriquement isolante comprenant du polyimide (PI) (3) entourant ledit élément électriquement conducteur allongé (2) et ayant une épaisseur e₁ (en mm), et
- une couche électriquement isolante fluorée comprenant un polymère fluoré (4), entourant ladite couche électriquement isolante comprenant du polyimide (PI) (3),
**caractérisé en ce que** l'épaisseur e₂ (en mm) de la couche électriquement isolante fluorée est inférieure à 0,4000 mm, et l'épaisseur totale e₁ + e₂ (en mm) est telle que e₁ + e₂ ≥ -0,02140 x In (s) + 0,41613.

2. Câble électrique selon la revendication 1, **caractérisé en ce que** s est telle que 0,25 ≤ s ≤ 85.

3. Câble électrique selon la revendication 1 ou 2, **caractérisé en ce qu'**il présente une tension seuil d'apparition des décharges partielles, valeur en volt RMS supérieure ou égale à 566 V à une pression de 145 mbar et une température de 150°C.

4. Câble électrique selon l'une quelconque des revendications précédentes, **caractérisé en ce que** le polymère fluoré est choisi parmi un polytétrafluoroéthylène (PTFE), un poly(tétrafluoroéthylène-co-hexafluoropropylène) (FEP), un copolymère perfluoro(alkyvinyléther)/tétrafluoroéthylène (PFA), un poly(éthylène-co-tétrafluoroéthylène) (ETFE) et une de leurs combinaisons.

5. Câble électrique selon l'une quelconque des revendications précédentes, **caractérisé en ce que** le polymère fluoré est le PTFE.

6. Câble électrique selon l'une quelconque des revendications précédentes, **caractérisé en ce que** l'épaisseur e₂ de la couche électriquement isolante fluorée comprenant un polymère fluoré (4) est telle que 0,2000 mm ≤ e₂ ≤ 0,3950 mm.

7. Câble électrique selon l'une quelconque des revendications précédentes, **caractérisé en ce que** l'épaisseur e₂ de la couche électriquement isolante fluorée (4) est mesurée après frittage de ladite couche.

8. Câble électrique selon l'une quelconque des revendications précédentes, **caractérisé en ce que** la couche électriquement isolante fluorée (4) est rubanée.

9. Câble électrique selon l'une quelconque des revendications précédentes, **caractérisé en ce qu'**il comprend en outre, au moins une couche adhésive fluorée comprenant un polymère fluoré (5a, 5b), le polymère fluoré compris dans ladite couche adhésive (5a, 5b) étant identique ou différent de celui compris dans la couche électriquement isolante fluorée (4).

10. Câble électrique selon l'une quelconque des revendications précédentes, **caractérisé en ce que** la couche électriquement isolante comprenant un polyimide (3) est recouverte sur chacune de ses faces d'une couche adhésive fluorée (5a, 5b).

11. Câble électrique selon l'une quelconque des revendications précédentes, **caractérisé en ce que** l'élément électriquement conducteur allongé (2) correspond à du cuivre (Cu), un alliage de Cu étamé, un alliage de Cu argenté, un alliage de Cu nickelé, de l'aluminium (Al), de l'aluminium nickelé ou de l'aluminium cuivré et nickelé.

12. Câble électrique selon l'une des revendications précédentes, **caractérisé en ce que** la couche électriquement isolante fluorée (4) est frittée.

13. Câble électrique selon l'une des revendications précédentes, **caractérisé en ce qu'**il comprend en outre au moins une couche semi-conductrice fluorée.

14. Câble électrique selon la revendication 13, **caractérisé en ce que** la couche semi-conductrice fluorée comprend au moins un polymère fluoré, le composé fluoré compris dans ladite couche semi-conductrice étant identique ou différent de celui compris dans la couche électriquement isolante fluorée (4).

## Patentansprüche

1. Elektrisches Kabel (1) umfassend:
- ein längliches elektrisch leitendes Element (2) mit einem Querschnitt s (en mm²),
- eine elektrisch isolierende Schicht, umfassend Polyimid (PI) (3), die das längliche elektrisch leitende Element (2) umgibt und eine Stärke e₁ (in mm) hat, und
- eine fluorierte elektrisch isolierende Schicht, umfassend ein fluoriertes Polymer (4), die die elektrisch isolierende Schicht umgibt, die Polyimid (PI) (3) umfasst,
**dadurch gekennzeichnet, dass** die Stärke e₂ (in mm) der fluorierten elektrisch isolierenden Schicht unter 0,4000 mm beträgt und die Gesamtstärke e₁ + e₂ (in mm) derart ist, dass e₁ + e₂ ≥ -0,02140 x In (s) + 0,41613 ist.

2. Elektrisches Kabel nach Anspruch 1, **dadurch gekennzeichnet, dass** s derart ist, dass 0,25 ≤ s ≤ 85 ist.

3. Elektrisches Kabel nach Anspruch 1 oder 2, **dadurch gekennzeichnet, dass** es eine Schwellenspannung aufweist, bei der Teilentladungen vorkommen, Wert in Volt RMS über oder gleich 566 V bei einem Druck von 145 mbar und einer Temperatur von 150 °C.

4. Elektrisches Kabel nach einem der vorangehenden Ansprüche, **dadurch gekennzeichnet, dass** das fluorierte Polymere aus einem Polytetrafluorethylen (PTFE), einem Poly(tetrafluorethylen-co-hexafluorpropylen) (FEP), einem Copolymer Perfluor(alkyvinylether)/Tetrafluorethylen (PFA), einem Poly(ethylen-co-tetrafluorethylen) (ETFE) und einer ihrer Kombinationen ausgewählt ist.

5. Elektrisches Kabel nach einem der vorangehenden Ansprüche, **dadurch gekennzeichnet, dass** das fluorierte Polymer das PTFE ist.

6. Elektrisches Kabel nach einem der vorangehenden Ansprüche, **dadurch gekennzeichnet, dass** die Stärke e₂ der fluorierten elektrisch isolierenden Schicht, die ein fluoriertes Polymer (4) umfasst, derart ist, dass 0,2000 mm ≤ e₂ ≤ 0,3950 mm ist.

7. Elektrisches Kabel nach einem der vorangehenden Ansprüche, **dadurch gekennzeichnet, dass** die Stärke e₂ der fluorierten elektrisch isolierenden Schicht (4) nach Sintern der Schicht gemessen wird.

8. Elektrisches Kabel nach einem der vorangehenden Ansprüche, **dadurch gekennzeichnet, dass** die fluorierte elektrisch isolierende Schicht (4) bandagiert ist.

9. Elektrisches Kabel nach einem der vorangehenden Ansprüche, **dadurch gekennzeichnet, dass** es ferner mindestens eine fluorierte Haftschicht umfasst, umfassend ein fluoriertes Polymer (5a, 5b), wobei das fluorierte Polymer, das in der Haftschicht (5a, 5b) enthalten ist, identisch mit oder unterschiedlich von dem ist, das in der fluorierten elektrisch isolierenden Schicht (4) enthalten ist.

10. Elektrisches Kabel nach einem der vorangehenden Ansprüche, **dadurch gekennzeichnet, dass** die elektrisch isolierende Schicht, die ein Polyimid (3) umfasst, auf jeder ihrer Seiten mit einer fluorierten Haftschicht (5a, 5b) bedeckt ist.

11. Elektrisches Kabel nach einem der vorangehenden Ansprüche, **dadurch gekennzeichnet, dass** das längliche elektrisch leitende Element (2) Kupfer (Cu), einer verzinnten Cu-Legierung, einer versilberten Cu-Legierung, einer vernickelten Cu-Legierung, Aluminium (Al), vernickeltem Aluminium oder verkupfertem und vernickeltem Aluminium entspricht.

12. Elektrisches Kabel nach einem der vorangehenden Ansprüche, **dadurch gekennzeichnet, dass** die fluorierte elektrisch isolierende Schicht (4) gesintert ist.

13. Elektrisches Kabel nach einem der vorangehenden Ansprüche, **dadurch gekennzeichnet, dass** es ferner mindestens eine fluorierte halbleitende Schicht umfasst.

14. Elektrisches Kabel nach Anspruch 13, **dadurch gekennzeichnet, dass** die fluorierte halbleitende Schicht mindestens ein fluoriertes Polymer umfasst, wobei die fluorierte Verbindung, die in der halbleitenden Schicht enthalten ist, mit der identisch ist, die in der fluorierten elektrisch isolierenden Schicht (4) enthalten ist, oder sich davon unterscheidet.

## Claims

1. Electric cable (1) comprising:
- an elongated electrically conductive element (2) having a cross-section s (in mm²),
- an electrically insulating layer comprising polyimide (PI) (3) surrounding said elongated electrically conductive element (2) and having a thickness e₁ (in mm), and
- a fluorinated electrically insulating layer comprising a fluoropolymer (4), surrounding said electrically insulating layer comprising polyimide (PI) (3),
**characterized in that** the thickness e₂ (in mm) of the fluorinated electrically insulating layer is less than 0.4000 mm, while the total thickness e₁ + e₂ (in mm) is such that e₁ + e₂ ≥ - 0.02140 x In (s) + 0.41613.

2. Electric cable according to claim 1, **characterized in that** s is such that 0.25 ≤ s ≤ 85.

3. Electrical cable according to claim 1 or 2, **characterized in that** it has a threshold voltage of the appearance of partial discharges, with an RMS value in volts greater than or equal to 566 V at a pressure of 145 mbar and a temperature of 150°C.

4. Electrical cable according to any one of the preceding claims, **characterized in that** the fluoropolymer is chosen from a polytetrafluoroethylene (PTFE), a poly(tetrafluoroethylene-co-hexafluoropropylene) (FEP), a perfluoro(alkyl vinyl ether) tetrafluoroethylene copolymer (PFA), a poly(ethylene-co-tetrafluoroethylene) (ETFE) or a combination thereof.

5. Electrical cable according to any one of the preceding claims, **characterized in that** the fluoropolymer is PTFE.

6. Electrical cable according to any one of the preceding claims, **characterized in that** the thickness e₂ of the fluorinated electrically insulating layer comprising a fluoropolymer (4) is such that 0.2000 mm ≤ e₂ ≤ 0.3950 mm.

7. Electrical cable according to any one of the preceding claims, **characterized in that** the thickness e₂ of the electrically insulating fluorinated layer (4) is measured after sintering of said layer.

8. Electrical cable according to any one of the preceding claims, **characterized in that** the fluorinated electrically insulating layer (4) is taped.

9. Electrical cable according to any one of the preceding claims, **characterized in that** it further comprises at least one fluorinated adhesive layer comprising a fluorinated polymer (5a, 5b), the fluoropolymer included in said adhesive layer (5a, 5b) being identical or different from that comprised in the fluorinated electrically insulating layer (4).

10. Electrical cable according to any one of the preceding claims, **characterized in that** the electrically insulating layer comprising a polyimide (3) is covered on each of its faces with a fluoride adhesive layer (5a, 5b).

11. Electrical cable according to any one of the preceding claims, **characterized in that** the elongated electrically conductive element (2) corresponds to copper (Cu), a tin-plated Cu alloy, a silver-plated Cu alloy, a nickel-plated copper alloy, aluminum (Al), nickel-plated aluminum or copper-plated and nickel-plated aluminum.

12. Electrical cable according to one of the preceding claims, **characterized in that** the fluorinated electrically insulating layer (4) is sintered.

13. Electrical cable according to one of the preceding claims, **characterized in that** it further comprises at least one fluorinated semiconductor layer.

14. Electrical cable according to claim 13, **characterized in that** the fluorinated semiconductor layer comprises at least one fluoropolymer, the fluorinated compound comprised in said semiconductor layer being identical to or different from that comprised in the fluorinated electrically insulating layer (4).
